# EUROPÄISCHE PATENTSCHRIFT

(11) **EP 1 126 177 B1**
(45) Veröffentlichungstag und Bekanntmachung des Hinweises auf die Patenterteilung: **09.08.2006**
(21) Anmeldenummer: 01101872.8
(22) Anmeldetag: 27.01.2001
(51) Int. Cl.: F04D 15/00

(54) **Elektrisch-Hydraulische Schnittstelle**
Electric hydraulic interface
Interface électro-hydraulique

(30) Priorität: 16.02.2000 DE 10007105
(43) Veröffentlichungstag der Anmeldung: 22.08.2001
(73) Patentinhaber: WILO AG, 44263 Dortmund (DE)
(72) Erfinder: Stephan, Waldemar, 44319 Dortmund (DE)
(74) Vertreter: COHAUSZ DAWIDOWICZ HANNIG & SOZIEN

(56) Entgegenhaltungen:
- EP-A- 0 877 463
- EP-A- 0 940 565
- DE-A- 3 807 832
- US-A- 4 644 909

## Beschreibung

Die vorliegende Erfindung betrifft ein modulares System umfassend eine Förderpumpe mit einem in einem Pumpengehäuse angeordneten Laufrad, wobei die Förderpumpe von einem elektronisch geregelten Elektromotor betrieben ist, dessen Steuerelektronik in einem am Motorgehäuse angeordneten Elektronikgehäuse untergebracht ist. Die Erfindung betrifft außerdem ein Mehrwegeventil und eine Kreiselpumpe.

Modulare Systeme bei Pumpen sind bekannt. So zeigt beispielsweise die deutsche Offenlegungsschrift DE 38 07 832 A1 eine elektromotorisch betriebene Pumpe, wobei an dem Elektromotorengehäuse ein elektrischer Anschlussbaustein befestigt ist, der über ein auf den Anschlussbaustein aufsteckbares elektrisches Modul mit einem die Motorendrehzahl bestimmenden Umschaltstecker verbindbar ist, wobei der Umschaltstecker wiederum steckbar mit dem Modul verbunden ist. Der Erfindungsgegenstand dieser Druckschrift betrifft somit ein rein elektrisches modulares Stecksystem, welches an dem Gehäuse des Elektromotors anliegt.

Es sind ferner modulare Systeme bekannt, bei denen sich die einzelnen Komponenten über eine sogenannte "hydraulische Schnittstellen" miteinander hydraulisch koppeln lassen. Eine solche hydraulische Schnittstelle kann dabei beispielsweise eine ebene Grundfläche aufweisen, in der die Leitungskanäle münden. Die Mündungsöffnungen der Kanäle sind mit einem Ansatz in der Art eines Flansches versehen, der auf ein entsprechendes Gegenstück auf der Schnittstelle einer anderen hydraulischen Komponente aufsetzbar ist. Derartige Systeme werden beispielsweise in Heizkreisläufen eingesetzt, die einen Heizkessel und eine auf den Heizkessel direkt oder über ein Dreiwegeventil aufsetzbare Kreiselpumpe umfassen.

Problematisch an den bekannten Systemen ist, daß diejenigen Komponenten, die von einer elektrischen Versorgung abhängen, einzeln mit einer Spannungsquelle kontaktiert werden müssen, oder daß Sensoren, die mitunter innerhalb der Komponenten angeordnet sind, über externe Leitungen mit einer zentralen Steuer- oder Regelelektronik verbunden werden müssen. Diese "lose" Kontaktierung bedingt einerseits einen erheblichen Montageaufwand und geht andererseits mit einer erhöhten Störanfälligkeit des Systems einher. Im Betrieb können die einzelnen losen Kabel abgerissen und damit der Lauf des Systems gestört werden. Zudem sind für die Montage besondere Kentnisse auf dem Gebiet der

Schaltelektronik nötig.

Aufgabe der vorliegenden Erfindung ist somit einerseits, ein modulares System zu schaffen, dessen Komponenten sich auf einfache Weise über hydraulischen Schnittstellen koppeln lassen und das gleichzeitig bei großer Betriebssicherheit eine einfache und kostengünstige Möglichkeit der elektrischen Kontaktierung der einzelnen Komponenten zur Versorgung und zur Datenübertragung bietet. Andererseits ist es die Aufgabe, ein Mehrwegeventil und eine Pumpe zu schaffen, die sich in einem solchen modularen System auch elektrisch auf komfortable Weise miteinander verbinden lassen.

Diese Aufgaben werden durch das System nach Anspruch 1 und das Ventil nach Anspruch 11 sowie die Pumpe nach Anspruch 12 gelöst.

Der wesentliche Aspekt der Erfindung ist die Kombination der bekannten hydraulischen Schnittstelle mit einer elektrischen Schnittstelle, die beim Zusammenfügen der hydraulischen Komponenten automatisch kontaktiert. Auf diese Weise ist ein komfortables System zur Kontaktierung einzelner Bauteile geschaffen. Lose Kabelverbindungen sind nicht länger nötig, was zu einer erheblichen Steigerung der Betriebssicherheit und der Wartungsfreundlichkeit des gesamten Systems beiträgt. Als Komponenten können in das System einerseits zu schaltende Bauteile wie Ventile und andererseits Sensoren, die für die Steuerung und Regelung wichtige Parameter liefern, integriert werden. Bei der Montage der einzelnen Komponenten wird ein Arbeitsschritt, nämlich der der Kontaktierung, eingespart, was zu einer erheblichen Arbeitserleichterung beiträgt.

Als Grundmodul des erfindungsgemäßen modularen Systems kann eine elektronisch gesteuerte Pumpe dienen, die über eine eigene in einem separaten Elektronikgehäuse untergebrachte Steuerelektronik verfügt. Die Steuerelektronik umfaßt vorteilhafter Weise neben den Halbleiterbauelementen einen eigenständigen Mikroprozessor, der für Steueraufgaben eingesetzt werden kann. Diesem Mikroprozessor können via der elektrischen Schnittstelle Informationen von extern in den Komponenten angebrachten Sensoren zugeführt werden oder es können Steuersignale zu den Komponenten gesandt werden. Der in der Pumpe ehedem vorhandene Mikroprozessor kann somit für beliebige Aufgaben anderer Komponenten herangezogen werden, was zu einer Ersparnis an intelligenten Bauteilen in diesen anderen Komponenten führt. Vermittels der elektrischen Schnittstelle kann zudem die Stromversorgung der in den hydraulischen Komponenten angebrachter elektrischer Antriebe bewerkstelligt werden.

Zur Übertragung der Information von der im Elektronikgehäuse angeordneten Steuerelektronik zum Pumpengehäuse ist erfindungsgemäß zunächst eine als Schnittstelle ausgebildete elektrische Steckverbindung vorgesehen, über die ein am Pumpengehäuse angeordnetes elektrisches oder elektronisches Bauteil, beispielsweise ein im oder am Pumpengehäuse befindlicher Sensor, mit der Steuerelektronik des Pumpenmotors verbindbar ist. Die Steckverbindung wird dabei automatisch beim Zusammenfügen der Komponenten Pumpengehäuse und Elektronikgehäuse geschaffen.

In einer vorteilhaften Ausführungsform weist das Pumpengehäuse auf seiner dem Motor abgewandten Grundfläche eine elektrische Schnittstelle auf, die mit weiteren externen Komponenten verbindbar ist. Diese Schnittstelle kann in Kombination mit der Schnittstelle zwischen dem Elektronikgehäuse und dem Pumpengehäuse vorgesehen werden, wobei vorteilhafter Weise beide

Schnittstellen über eine innerhalb des Pumpengehäuses verlaufende Leitung verbunden sind. Diese am Pumpengehäuse angebrachte "externe" Schnittstelle kann aber auch direkt mit der Steuerelektronik kontaktiert sein.

Vorteilhafter Weise weist das Pumpengehäuse einen Saugstutzen und einen Druckstutzen auf, die beide in einer senkrecht zur Drehachse des Laufrades ausgerichteten und die hydraulische Schnittstelle bildenden Stirnwand des Pumpengehäuses eingebracht sind, wobei der Saugstutzen koaxial zum Laufrad angeordnet ist. Diese Art von Pumpen eignen sich für den Einsatz der elektrischhydraulischen Schnittstelle besonders, da die einzelnen Komponenten auf einfache und stabile Weise in axialer Richtung aufeinander gesteckt und miteinander verschraubt werden können.

In einer besonderen Ausführungsform sind als Steckverbinder an den hydraulischen Schnittstellen nur Buchsen (Female-Kontakte) vorgesehen, wobei zwei aufeinander treffende Female- Kontakte vermittels eines Doppelsteckers (Doppel-Male-Kontakt) verbunden werden. Bei dieser Art der Verbindung ist die Kontaktierung nicht zwangsläufig, sondern muss durch Einfügen des Doppel-Male-Kontaktes hergestellt werden. Besonders einfach und sicher zu kontaktieren sind die Steckverbinder jedoch wenn beim Aneinanderfügen der Komponenten ein auf der Grundplatte einer Komponente angebrachter Male-Kontakt mit dem auf der Grundplatte der anderen Komponente angebrachten Female-Kontakt zwangsläufig zusammentrifft. Bei der Anordnung der Kontakte ist es von Vorteil, wenn die Strom führenden Kontakte, also insbesondere die von der Steuerelektronik abführenden Kontakte- als Female-Kontakte ausgebildet sind, um das Risiko von Kurzschlüssen und Stromschlägen zu minimieren.

Im Sinne der modularen Bauweise ist es vorteilhaft, wenn das Pumpengehäuse, das auf der dem Elektromotor zugewandten Seite insbesondere vermittels eines Male-Kontaktes mit dem Elektronikgehäuse kontaktiert, auf der dem Motor abgewandten Seite einen zweiten insbesondere als Female-Kontakt geformten Steckkontakt zur Kontaktierung einer auf das Pumpengehäuse aufgesetzten elektrisch zu versorgenden hydraulischen Komponente, beispielsweise einem elektrisch schaltbaren Ventil oder einem Sensor, aufweist. Dabei ist es vorteilhaft, den ersten Kontakt mit dem zweiten Kontakt durch eine im Pumpengehäuses verlaufende Leitung, insbesondere ein in das Gehäuse eingestecktes oder vom Gehäuse umspritztes Leiterblech verbunden ist. Auf diese Weise kann das Pumpengehäuse als elektrisch Verbindung zu weiteren Komponenten dienen.

Die elektrische Schnittstelle kann dabei generell mehrere Leitungen umfassen, die entweder wie bei Datenbussen üblich einen kleinen Querschnitt und/oder die zur Stromleitung einen entsprechend größeren Querschnitt aufweisen. Von den durch das Gehäuse einer Komponente hindurchführenden Leitungen können entsprechend dem Bedarf einzelne Leitungen in die jeweilige Komponente abgezweigt sein.

Als hydraulische Komponenten kommen insbesondere elektrisch angetriebene Mehrwegeventile mit einem Ventilgehäuse in Betracht, das einen Ventilkörper umgibt und das entsprechend dem Pumpengehäuse zwei zueinander parallele Grundflächen mit darin eingebrachten Anschlussöffnungen aufweist, wobei jede Grundfläche jeweils eine hydraulische Schnittstelle bildet. So gestaltete Mehrwege- insbesondere Dreiwegeventile lassen sich bei Entsprechung der Öffnungen in beliebiger Weise mit anderen Komponenten kombinieren, während der elektrische Antrieb des Ventils über die elektrische Schnittstelle ansteuerbar, d.h. mit Steuerinformation und Strom versorgbar ist.

Neben dem Einsatz des erfindungsgemäßen System in Heizkreisläufen von Gebäuden ist ein Einsatz in Heiz und/oder Kühlkreisläufen von Kraftfahrzeugen besonders vorteilhaft.

Eine Ausführungsform der Erfindung wird im folgenden anhand der Figuren näher beschrieben. Es zeigen:
- **Figur 1**: eine Pumpe mit Pumpengehäuse und aufgesetztem Ventil (schematisch) und
- **Figur 2**: ein Dreiwegeventil.

In Figur 1 sind beispielhaft vier zusammengefügte Komponenten eines modularen Systems schematisch gezeigt. So ist eine von einem elektronisch geregelten Elektromotor 1 angetriebene Pumpe dargestellt, in denen Pumpengehäuse 2 ein nicht dargestelltes Laufrad drehbar gelagert ist. Dabei wird der Motor 1 über eine in einem Elektronikgehäuse 3 angeordnete Elektronik angesteuert, wobei das Elektronikgehäuse 3 auf den Motor 1 aufgesetzt ist. Zwischen dem Elektronikgehäuse 3 und dem Pumpengehäuse 2 ist eine elektrische Steckverbindung 4 in Form einer Schnittstelle angeordnet, wobei über diese elektrische Schnittstelle 4 ein mit dem Pumpengehäuse verbundenes elektronisches Bauteil, in diesem Falle ein Dreiwegeventil 5, mit der Steuerelektronik verbindbar ist. Dabei führt die Verbindung des Dreiwegeventiles über eine zweite elektrische Schnittstelle 6, die zwischen dem Pumpengehäuse und dem Ventil 5 angeordnet ist. Die Komponente könnte jedoch auch ein im Pumpengehäuse 2 untergebrachter Sensor sein. Die elektrischen Schnittstellen 4 und 6 sind mittels einer innerhalb des Pumpengehäuses verlaufende Leitung 14 (unterbrochene Linie) verbunden.

Bei der Pumpe handelt es sich um eine Kreiselpumpe, deren Pumpengehäuse einen zentralen Saugstutzen 7 und einen Druckstutzen 8 aufweist, wobei beide Stutzen 7, 8 in einer parallel zum Laufrad ausgerichteten und eine hydraulische Schnittstelle bildenden Stirnwand 9 des Pumpengehäuses 2 eingebracht sind (Schnittzeichnung). Auf der Stirnwand 9 ist die elektrische Schnittstelle 6 zur Kontaktierung des im Ventil 5 befindlichen entsprechenden Gegenkontaktes 6' aufgebracht.

Das Dreiwegeventil 5 weist ein Ventilgehäuse auf, das einen Ventilkörper umgibt und das zwei hydraulische Schnittstellen mit zwei ebenen und zueinander parallelen Grundflächen 10 und 11 mit darin eingebrachten Anschlussöffnungen ausbildet. Die Anschlussöffnungen in der der Pumpe zugewandten Grundfläche 10 entsprechen dabei den Anschlüssen der Pumpe. Die Öffnungen in der der Pumpe abgewandten Grundfläche 11 bilden zwei alternative Einlassöffnungen 12 und eine Auslassöffnung 13. Auf der Grundfläche 10 ist der Steckkontakt 6' zur Kontaktierung des Gegenkontaktes 6 vorgesehen.

In Figur 2 ist ein Dreiwegeventil mit einem Ventilgehäuse 20 im Schnitt und in teilweiser Draufsicht gezeigt. Das nahezu quadratische Ventilgehäuse 20 weist die zueinander parallelen Grundflächen 10 und 11 mit den darin eingebrachten Öffnungen auf. In die dem Pumpengehäuse 2 abgewandte Grundfläche 11 sind die Einlassöffnungen 12 dezentral und spiegelsymmetrisch zur zentralen Achse 21 des Ventiles 5 angeordnet. Der dezentrale Auslass 13 ist eine in den Rand des Ventilgehäuses 20 eingebrachte Durchgangsbohrung, welche die beiden Grundflächen 10 und 11 verbindet. Es wird darauf hingewiesen, dass die geometrische Verteilung der Öffnungen nach Figur 2 nicht exakt deren Lage nach Figur 1 entspricht sondern um 45° verdreht dargestellt ist. Mit seiner Grundfläche 11 kann das Ventil 5 auf einen entsprechend gestalteten Anschlussflansch eines nicht dargestellten Heizkessels aufgesetzt werden.

Im Ventilgehäuse 20 ist ein Ventilkörper 22 um die Achse 21 drehbar gelagert, der, wie die übrigen Teile, aus Kunststoff gefertigt ist und dessen Außenkontur die rotations-symmetrische Form eines Kugelsegmentes aufweist. Der im wesentlichen hohle Ventilkörper 22 ist in axialer Richtung (Pfeil A) in das Ventilgehäuse 20 eingesetzt und bildet mit seinen Wandungen einen S-förmig gebogenen durchgehenden Kanal 23, der hydraulisch günstig geformt ist. Der Ventilkörper 22 ist drehbar um seine Symmetrieachse 21 gelagert und in einer Position dargestellt, in welcher der eine Kanal 23 geöffnet und der andere Kanal 24 geschlossen ist. Dabei ist die Symmetrieachse 21 senkrecht zu den Grundflächen 10 und 11 ausgerichtet. Durch Drehung des Ventilkörpers 22 werden zwei Mündungsöffnungen in Deckung übereinander geschoben.

Den Sitz des im Ventilgehäuse 20 einliegenden Ventilkörpers 22 bildet ein Sitzkörper 25, der eine entsprechend der als Kugelschale geformten Mantelfläche des Ventilkörpers 22 geformte Sitzfläche 26 aufweist. Die Sitzfläche 26 ist mit einer Schicht aus Dichtungsmaterial 27 bedeckt, auf welcher der Ventilkörper 22 aufliegt. Der Sitzkörper 25 ist ebenfalls in Pfeilrichtung A in das Ventilgehäuse 20 einsetzbar. Vermittels des Sitzkörpers 25 wird der Ventilkörper 22 im Gehäuse 20 gehalten. Der Sitzkörper 25 ist zudem gegenüber dem Gehäuse 20 über einen Dichtungsring 28 abgedichtet. Er ist ebenfalls aus Kunststoff geformt und bildet die ebene Grundfläche 11 aus.

Der Ventilkörper 22 ist mit einem innerhalb des Ventilgehäuse 20 angeordneten Antriebes in Form eines Schrittmotors 29 drehbar. Zum Antrieb greift der Schrittmotor 29 mit einem auf seiner Welle angebrachten Zahnrad 30 an einem am Umfang des Ventilkörpers 22 angebrachten Zahnkranz 31 an.

Wie in Figur 2 ersichtlich weisen beide Grundflächen 10 und 11 eine elektrische Schnittstelle auf. Dabei ist die Schnittstelle auf der zur Pumpe gewandten Grundfläche 10 als Stecker 32 (Male-Kontakt) ausgebildet, während die elektrische Schnittstelle auf der der Pumpe abgewandten Grundfläche 11 als Buchse 33 (Female-Kontakt) ausgebildet ist. Die elektrischen Anschlüsse beider Kontakte 32 und 33 sind über nicht näher dargestellte Leitungen miteinander verbunden. Die Ansteuerung und Versorgung des Motors 29 erfolgt über eine nicht dargestellte abgezweigte Leitung, die innerhalb des Gehäuses 20 verlegt ist.

## Patentansprüche

1. Modulares System umfassend eine Förderpumpe mit einem in einem Pumpengehäuse (2) angeordneten Laufrad, wobei die Förderpumpe von einem elektronisch geregelten Elektromotor (1) betrieben ist, dessen Steuerelektronik (3) in einem am Motorgehäuse angeordneten Elektronikgehäuse (3) untergebracht ist,
**gekennzeichnet durch**
eine elektrische Steckverbindung (4,6) in Form einer elektrischen Schnittstelle, die am Pumpengehäuse (2) angeordnet ist und über die ein am Pumpengehäuse (2) angeordnetes elektrisches oder elektronisches Bauteil (5) mit der Steuerelektronik (3) verbindbar ist.

2. System nach Anspruch 1,
**dadurch gekennzeichnet, daß** eine elektrische Schnittstelle (4) zwischen dem Elektronikgehäuse (3) und dem Pumpengehäuse angeordnet ist.

3. System nach Anspruch 1 oder 2,
**dadurch gekennzeichnet, daß** das Pumpengehäuse (2) eine elektrische Schnittstelle (6) zur Kontaktierung einer auf das Pumpengehäuse (2) aufgesetzten elektrisch zu versorgenden hydraulischen Komponente, beispielsweise einem elektrisch schaltbaren Ventil (5) oder einem Sensor, aufweist.

4. System nach Anspruch 3,
**dadurch gekennzeichnet, daß** der erste Kontakt (4) mit dem zweiten Kontakt (6) durch eine innerhalb des Pumpengehäuses (2) verlaufende Leitung (14), insbesondere über feste Leiterbleche, verbunden ist.

5. System nach einem der vorherigen Ansprüche,
**dadurch gekennzeichnet, daß** eine Steckverbindung (4,6) einen Stecker (Male-Kontakt) und eine entsprechende Buchse (Female-Kontakt) aufweist.

6. System nach einem der vorherigen Ansprüche,
**dadurch gekennzeichnet, daß** das Pumpengehäuse (2) einen Saugstutzen (7) und einen Druckstutzen (8) aufweist, die beide in eine senkrecht zur Drehachse des Laufrades ausgerichtete und eine hydraulische Schnittstelle bildende Stirnwand (9) des Pumpengehäuses (2) eingebracht sind, wobei der Saustutzen (7) insbesondere koaxial zum Laufrad angeordnet ist.

7. System nach einem der vorherigen Ansprüche,
**gekennzeichnet durch** ein elektrisch angetriebenes Mehrwege- insbesondere Dreiwegeventil (5) mit einem Ventilgehäuse (20), das einen Ventilkörper (22) umgibt und das zwei zueinander parallele ebene Grundflächen (10,11) mit darin eingebrachten Anschlußöffnungen (12) aufweist, wobei die Grundflächen (19,11) jeweils eine hydraulische Schnittstelle bilden, über die das Ventil (5) mit anderen Komponenten (2) hydraulisch koppelbar ist und wobei eine Grundfläche (10,11) mit einem elektrischen Steckkontakt (32,33) ist.

8. System nach Anspruch 7,
**dadurch gekennzeichnet , daß** der elektrische Antrieb des Ventils (5) über die elektrische Schnittstelle (32) ansteuerbar ist.

9. System nach einem der vorherigen Ansprüche,
**dadurch gekennzeichnet, daß** jede hydraulische Schnittstelle (9,10,11) eine elektrische Schnittstelle (6,6',32,33) aufweist, wobei in jede Grundfläche entweder ein Male- oder ein Female-Kontakt eingebracht ist.

10. System nach einem der vorherigen Ansprüche,
**dadurch gekennzeichnet, daß** die auf den Grundflächen (10,11) einer hydraulischen Komponente (5) angeordneten elektrischen Schnittstellen (32,33) durch axial durch das Gehäuse (20) geführte Leiterbleche verbunden sind.

11. Mehrwegeventil, insbesondere Dreiwegeventil (5), mit einem Ventilgehäuse (20), das einen Ventilkörper (22) umgibt und das eine hydraulische Schnittstelle mit zwei ebenen und zueinander parallelen Grundflächen (10,11) mit darin eingebrachten Anschlußöffnungen aufweist, wobei der Ventilkörper vermittels eines elektrischen Antriebes von einer geschlossenen Stellung in eine geöffnete Stellung bewegbar ist,
**dadurch gekennzeichnet, daß** eine der Grundflächen (10,11) einen Steckkontakt (6',32) zur Kontaktierung eines entsprechenden Gegenkontaktes (6) aufweist, wobei der Gegenkontakt (6) an einem auf die Grundfläche (9) aufsetzbaren Pumpengehäuse (2), vorgesehen ist.

12. Kreiselpumpe mit einem in einem Pumpengehäuse (2) angeordneten Laufrad, wobei das Pumpengehäuse (2) einen Saugstutzen und einen Druckstutzen aufweist, die beide in eine parallel zum Laufrad ausgerichtete und eine hydraulische Schnittstelle bildende Stirnwand (9) des Pumpengehäuses (2) eingebracht sind, wobei der Saugstutzen koaxial zum Laufrad angeordnet ist,
**dadurch gekennzeichnet, daß** die Stirnwand (9) einen Steckkontakt (6) zur Kontaktierung eines entsprechenden Gegenkontaktes (6') aufweist, wobei der Gegenkontakt (6') an einer auf die Stirnwand (9) aufsetzbaren weiteren hydraulischen Komponente, insbesondere einem Ventil (5), vorgesehen ist.

## Claims

1. Modular system including a feed pump with an impeller arranged in a pump housing (2), in which the feed pump is operated by an electronically controlled electric motor (1), the control electronics of which (3) are housed in an electronics housing (3) arranged on the motor housing,
**characterised by**
an electric plug connection (4, 6) in the form of an electric interface, which is arranged on the pump housing (2) and can be connected to the control electronics (3) through the electric or electronic component (5) arranged on the pump housing (2).

2. System according to claim 1,
**characterised in that** an electric interface (4) is arranged between the electronics housing (3) and the pump housing.

3. System according to claim 1 or 2,
**characterised i n that** the pump housing (2) has an electric interface (6) for contacting a hydraulic component placed on the pump housing (2) to be supplied electrically, a valve (5) which can be switched electrically or a sensor, for example.

4. System according to claim 3,
**characterised in that** the first contact (4) is connected to the second contact (6) by a line (14) running inside the pump housing (2), particularly through fixed conductor plates.

5. System according to one of the previous claims,
**characterised in that** a plug connection (4, 6) has a plug (male contact) and a corresponding socket (female contact).

6. System according to one of the previous claims,
**characterised in that** the pump housing (2) has a suction pipe (7) and a pressure pipe (8), both of which are in an end wall (9) of the pump housing (2) running vertically to the axis of rotation of the impeller and forming a hydraulic interface, in which the suction pipe (7) is arranged coaxially to the impeller in particular.

7. System according to one of the previous claims,
**characterised by** an electrically driven multiple way, particularly a three way valve (5) with a valve housing (20), which surrounds a valve body (22) and has two flat bases (10, 11) parallel to each other with connecting openings (12) in them, in which the bases (19, 11) form a hydraulic interface in each case, through which the valve (5) can be connected hydraulically with other components (2) and in which a base (10, 11) is with an electrical plug contact (32, 33).

8. System according to claim 7,
**characterised in that** the electric drive of the valve (5) can be controlled by the electric interface (32).

9. System according to one of the previous claims,
**characterised in that** each hydraulic interface (9, 10, 11) has an electric interface (6, 6', 32, 33), in which either a male or a female contact is put in each base.

10. System according to one of the previous claims,
**characterised in that** the electric interfaces (32, 33) arranged on the bases (10, 11) of a hydraulic component (5) are connected through conductor plates which are directed axially though the housing (20).

11. Multiple way valve, particularly three way valve (5), with a valve housing (20), which surrounds a valve body (22) and which has a hydraulic interface with two flat bases (10, 11) parallel to each other with connecting openings in them, in which the valve body can be moved by means of an electric drive from a closed position into an open position,
**characterised in that** one of the bases (10, 11) has a plug contact (6', 32) for contacting a corresponding opposite contact (6), in which the opposite contact (6) is provided on a pump housing (2) which can be put on the base (9).

12. Centrifugal pump with an impeller arranged in a pump housing (2), in which the pump housing (2) has a suction pipe and a pressure pipe, both of which are in an end wall (9) of the pump housing (2) running parallel to the impeller and forming a hydraulic interface, in which the suction pipe is arranged coaxially to the impeller,
**characterised in that** the end wall (9) has a plug contact (6) for contacting a corresponding opposite contact (6'), in which the opposite contact (6') is provided on a further hydraulic component which can be put on the end wall (9), particularly a valve (5).

## Revendications

1. Système modulaire comprenant une pompe d'alimentation avec une roue mobile disposée dans un carter de pompe (2), la pompe d'alimentation étant entraînée par un moteur électrique (1) régulé électroniquement, dont l'électronique de commande (3) est logée dans un carter d'électronique (3) disposé sur le carter de moteur,
**caractérisé par** une jonction électrique (4,6) sous la forme d'un interface électrique, qui est disposée sur le carter de pompe (2) et par l'intermédiaire de laquelle un composant électrique ou électronique (5) disposé sur le carter de pompe (2) peut être relié à l'électronique de commande (3).

2. Système selon la revendication 1,
**caractérisé par le fait qu'**un interface électrique (4) est disposé entre le carter d'électronique (3) et le carter de pompe.

3. Système selon la revendication 1 ou 2,
**caractérisé par le fait que** le carter de pompe (2) présente un interface électrique (6) pour la mise en contact d'un composant hydraulique posé sur le carter de pompe (2) et devant être alimenté électriquement, par exemple une vanne (5) pouvant être mise en circuit électriquement ou un capteur.

4. Système selon la revendication 3,
**caractérisé par le fait que** le premier contact (4) est relié au second contact (6) par une ligne (14) s'étendant à l'intérieur du carter de pompe (2), en particulier par l'intermédiaire de tôles conductrices solides.

5. Système selon l'une des revendications précédentes,
**caractérisé par le fait qu'**une jonction (4,6) présente une fiche mâle (contact mâle) et une douille (contact femelle) correspondante.

6. Système selon l'une des revendications précédentes,
**caractérisé par le fait que** le carter de pompe (2) présente une tubulure d'aspiration (7) et une tubulure de refoulement (8) qui sont toutes deux montées dans une paroi frontale (9) orientée orthogonalement à l'axe de rotation de la roue mobile et formant un interface hydraulique, la tubulure d'aspiration (7) étant en particulier disposée coaxiale à la roue mobile.

7. Système selon l'une des revendications précédentes,
**caractérisé par** une vanne multivoie, en particulier une vanne trois voies (5), entraînée électriquement, avec un carter de vanne (20) qui entoure un corps de vanne (22) et qui présente deux surfaces de fond (10,11) planes parallèles l'une à l'autre avec des ouvertures de raccordement (12) formées dedans, les surfaces de fond (10,11) formant respectivement un interface hydraulique par l'intermédiaire duquel la vanne (5) peut être accouplée hydrauliquement à d'autres composants (2) et une surface de fond (10,11) étant avec un contact électrique mâle (32,33).

8. Système selon la revendication 7,
**caractérisé par le fait que** l'entraînement électrique de la vanne (5) peut être commandé par l'intermédiaire de l'interface électrique (32).

9. Système selon l'une des revendications précédentes,
**caractérisé par le fait que** chaque interface hydraulique (9,10,11) présente un interface électrique (6,6',32,33), soit un contact mâle soit un contact femelle étant monté dans chaque surface de fond.

10. Système selon l'une des revendications précédentes,
**caractérisé par le fait que** les interfaces électriques (32,33) disposés sur les surfaces de base (32,33) d'un composant hydraulique (5) sont reliés par des tôles conductrices guidées axialement à travers le carter (20).

11. Vanne multivoie, en particulier vanne trois voies (5), avec un carter de vanne (20) qui entoure un corps de vanne (22) et qui présente un interface hydraulique avec deux surfaces de fond (10,11) planes et parallèles l'une à l'autre avec des ouvertures de raccordement formées dedans, le corps de vanne pouvant être déplacé d'une position de fermeture à une position d'ouverture au moyen d'un entraînement électrique,
**caractérisée par le fait qu'**une des surfaces de fond (10,11) présente un contact mâle (6',32) pour la mise en contact avec un contre-contact (6) correspondant, le contre-contact (6) étant prévu sur un carter de pompe (2) pouvant être monté sur la surface de fond (9).

12. Pompe centrifuge avec une roue mobile disposée dans un carter de pompe (2), le carter de pompe (2) présentant une tubulure d'aspiration et une tubulure de refoulement qui sont toutes deux montées dans une paroi frontale (9) du carter de pompe (2) orientée parallèlement à la roue mobile et formant un interface hydraulique, la tubulure d'aspiration étant disposée coaxiale à la roue mobile,
**caractérisée par le fait que** la paroi frontale (9) présente un contact mâle (6) pour la mise en contact avec un contre-contact (6') correspondant, le contre-contact (6') étant prévu sur un autre composant hydraulique, en particulier une vanne (5), pouvant être monté sur la paroi frontale (9).
